# EUROPÄISCHE PATENTSCHRIFT

(11) **EP 2 733 296 B1**
(45) Veröffentlichungstag und Bekanntmachung des Hinweises auf die Patenterteilung: **27.12.2017**
(21) Anmeldenummer: 13193017.4
(22) Anmeldetag: 15.11.2013
(51) Int. Cl.: E06B 9/24, E06B 9/32, E06B 9/264, E06B 9/68

(54) **Verschlusselement für eine Gebäudeöffnung mit einem Temperatursensor**
Closing element for an opening in a building with a temperature sensor
Élément de fermeture pour une ouverture de bâtiment avec un capteur de température

(30) Priorität: 16.11.2012 AT 505232012
(43) Veröffentlichungstag der Anmeldung: 21.05.2014
(73) Patentinhaber: IFN-Holding AG, 4050 Traun (AT)
(72) Erfinder: Hochreiter, Herbert, 4048 Puchenau (AT)
(74) Vertreter: Burger, Hannes

(56) Entgegenhaltungen:
- EP-A2- 0 164 111
- DE-A1- 10 317 914
- US-A1- 2011 133 940

## Beschreibung

Die Erfindung betrifft ein Verschlusselement für eine Gebäudeöffnung, welches einen Stockrahmen für die Montage in der genannten Gebäudeöffnung sowie einen Flügelrahmen, in dem mehrere voneinander beabstandete transparente Fensterscheiben angeordnet sind, umfasst. Weiterhin umfasst das Verschlusselement Mittel zum Beschatten der Gebäudeöffnung, die zwischen zwei der Fensterscheiben (9, 10, 18) angeordnet sind, einen Antrieb, welcher mit den Beschattungsmitteln gekoppelt ist, einen Temperatursensor, der innerhalb des Verschlusselements angeordnet ist, und eine Steuerung, welche dazu eingerichtet ist, den Antrieb in Abhängigkeit der Temperatur zu aktivieren. Weiterhin betrifft die Erfindung ein Verfahren zum Beschatten einer Gebäudeöffnung, welche mit einem Verschlusselement verschlossen ist, das einen Stockrahmen für die Montage in der genannten Gebäudeöffnung, einen Flügelrahmen, in dem mehrere voneinander beabstandete transparente Fensterscheiben angeordnet sind, Mittel zum Beschatten der Gebäudeöffnung, die zwischen zwei der Fensterscheiben angeordnet sind, und einen Antrieb, welcher mit den Beschattungsmitteln gekoppelt ist, einen Temperatursensor, der innerhalb des Verschlusselements angeordnet ist, und eine Steuerung umfasst. Der Antrieb wird dabei in Abhängigkeit der Temperatur aktiviert.

Beschattungseinheiten beziehungsweise Verfahren der genannten Art sind grundsätzlich bekannt. In der Regel wird dabei die Beschattung bei steigender Temperatur verstärkt und bei sinkender Temperatur abgeschwächt, um die im Inneren eines Gebäudes herrschende Temperatur auch bei wechselnden Außenbedingungen in einem gewünschten Sollbereich zu halten. In der Regel wird ein Temperatursensor daher im Innenbereich angeordnet, um die Ist-Temperatur möglichst gut einer Soll-Temperatur anzupassen.

Allerdings kann eine solche Steuerung negativen Einfluss auf die Energiebilanz eines Gebäudes haben. Beispielsweise ist dies dann der Fall, wenn eine Heizung im Winter den Innenraum des Gebäudes erwärmt und die Beschattung als Folge verstärkt wird. Dies kann beispielsweise passieren, wenn die Solltemperatur einer Heizungssteuerung über der Solltemperatur der Beschattungssteuerung liegt. Aber auch bei gleichen Solltemperaturen können Messfehler und Regelabweichungen dazu führen, dass der Istwert der Rauminnentemperatur über der Solltemperatur der Beschattungssteuerung liegt.

Im Schlimmsten Fall können sich die Steuerbefehle einer Beschattungssteuerung, welche nicht mit der Heizungssteuerung vernetzt ist und mit dieser kooperiert, gegenseitig aufschaukeln. Die unerwünscht eingeleitete Verstärkung der Beschattung führt nämlich dazu, dass die von der Sonne in das Gebäude zugeführte Energie abnimmt, worauf die Heizungsregelung mit erhöhter Heizleistung nachkorrigiert. Insgesamt wird das Gebäude dann stärker beheizt, als dies eigentlich nötig wäre.

Dieselben Effekte, nur mit umgekehrten Vorzeichen können auch im Sommer auftreten, wenn zum Beispiel eine Klimaanlage das Gebäudeinnere abkühlt und die Beschattungssteuerung fälschlicherweise davon ausgeht, das Gebäude müsste beheizt werden und in Folge die Beschattung abschwächt.

Beschattungseinheiten sind beispielsweise in Form von motorisch betriebenen Jalousien, Rollläden, Raffstores und dergleichen bekannt. Durch einen eingebauten Akkumulator können diese Beschattungseinheiten insbesondere unabhängig von einem Stromnetz betrieben werden. Häufig umfassen die Beschattungseinheiten auch ein Photovoltaik-Modul zur Stromversorgung. Prinzipiell sind aber auch andere Energiequellen einsetzbar. Um den Akkumulator im Ladebetrieb aber auch bei Stromentnahme nicht zu überlasten, beziehungsweise diesen vor Explosion zu schützen, weisen die eingesetzten Akkumulatoren oft Temperatursensoren auf.

Häufig werden die genannten Beschattungseinheiten abhängig von der Zeit gesteuert, also zu einer bestimmten Zeit geöffnet und zu einer bestimmten Zeit geschlossen. Die Zeit ist aber nur einer von vielen Einflussfaktoren für eine Beschattungssteuerung und auch nicht unbedingt der wichtigste derselben. Nachteilig an einer Zeitsteuerung ist auch, dass in der Regel eine Umstellung zwischen Sommerzeit und Winterzeit nötig ist und dass die Uhr der Beschattungseinheit auch nach einem Ausfall der Energieversorgung (Stromnetz) derselben neu eingestellt werden muss.

Die EP 0 164 111 A2 beschreibt ein Gerät zum Erfassen und Verwerten von Klimadaten mit Anschluss an eine Energiequelle und mit automatisch ansprechenden Vorrichtungen zur bedarfsgesteuerten Be- und/oder Entlüftung von Aufenthaltsräumen bei geschlossenen und dichten Fenstern, mit Sensoren zum Erfassen der Klimadaten, mit einem Steuerteil und mit einem motorisch betriebenen Lüfter und/oder Luftventil. Das Gerät ist mit dem Steuerteil und dem Lüfter oder Luftventil als Baueinheit mit einem langgestreckten Gehäuse zum Einbau in den Scheibenzwischenraum spezieller Verbundfenster oder Türelemente mit Anschluss an die Energiequelle ausgebildet und weist neben dem motorisch betriebenen Lüfter und/oder Luftventil mindestens eine, in der Regel zwei motorisch auf- und abrollbare Schutzbahnen auf, von denen sich jede im wesentlichen über die gesamte Breite eines Fenster- oder Türelementes erstreckt.

Aus der US 2011/133940 A1 und der DE 103 17 914 A1 sind zur EP 0 164 111 A2 ähnliche Fenster mit Steuereinheiten, Sensoren und einer automatischen Beschattung bekannt.

Eine Aufgabe der Erfindung ist es daher, eine verbesserte Beschattungseinheit anzugeben. Insbesondere soll die Beschattung differenzierter als bisher gesteuert werden können, ohne den technischen Aufwand dafür maßgeblich zu erhöhen.

Die Aufgabe der Erfindung wird mit einer Beschattungseinheit der eingangs genannten Art gelöst, bei welcher der Temperatursensor in einem Hohlraum des Stockrahmens oder des Flügelrahmens zur Messung der Temperatur im Hohlraum angeordnet ist.

Die Aufgabe der Erfindung wird auch mit einem Verfahren der eingangs genannten Art gelöst, bei welchem die Temperatur in einem Hohlraum innerhalb des Stockrahmens oder innerhalb des Flügelrahmens gemessen wird.

Die für die Beschattungssteuerung herangezogene Temperatur liegt aufgrund der Anordnung des Temperatursensors zwischen der Gebäudeinnentemperatur und der Außentemperatur. Eine Abweichung des Istwerts der Innentemperatur vom Sollwert führt daher nicht zwangsläufig zu einer unmittelbaren Reaktion der Beschattungssteuerung. Liegt der Ist-Wert der Innentemperatur beispielsweise an einem kalten Wintertag wegen einer aktivierten Heizung über dem Sollwert, so wird die vom Temperatursensor der Beschattungssteuerung gemessene Temperatur wegen der kühlen Außenluft nur geringfügig erhöht. Die Reaktion der Beschattungssteuerung auf die erhöhte Innentemperatur fällt daher - wenn überhaupt vorhanden - moderat aus, und Sonnenenergie kann weiterhin in das Gebäude zufließen. Ist es während der Heizperiode jedoch unerwartet warm, so wird die vom Temperatursensor der Beschattungssteuerung gemessene Temperatur durch eine Abweichung der Innentemperatur stärker beeinflusst, wodurch es in so einem Fall durchaus im Winter zu einer stärkeren (erwünschten) Beschattung kommen kann. Die erwähnten Effekte spielen im Speziellen bei Niedrigenergiehäusern eine Rolle, insbesondere wenn die von der Sonne eingestrahlte Leistung die nötige Heizleistung übersteigt. Wird in einem solchen Fall nicht beschattet, so kann der Istwert der Innentemperatur weit über den Sollwert steigen. Bei voll automatisierter Klimatisierung kann im schlimmsten Fall sogar im Winter eine Klimaanlage aktiviert werden, um den Raum abzukühlen.

Ähnliche Erwägungen, nur mit umgekehrten Vorzeichen, können natürlich auch für den Sommer getroffen werden. Beispielsweise bleibt eine Beschattung bei hohen Außentemperaturen auch dann noch aktiv, wenn der Istwert der Innentemperatur kleiner ist als der Sollwert. Die vorgestellte Steuerung ist aber natürlich nicht nur im Sommer oder Winter von Vorteil, sondern im Speziellen auch in der Übergangszeit, in der es oft heftige Abweichungen der Außentemperaturen von der für die betreffende Jahreszeit eigentlich übliche Außentemperatur gibt.

Ein Vorteil der vorgestellten Steuerung ist es, dass diese auch autark "sinnvolle" Entscheidungen treffen kann und es für eine erwünschte und energetisch sinnvolle automatische Beschattung nicht unbedingt einer Vernetzung mit anderen Energiequellen oder Energiesenken des Gebäudes bedarf, wenngleich dies natürlich nicht ausgeschlossen ist. Die vorgestellte Steuerung eignet sich deshalb insbesondere auch zur Nachrüstung bereits bestehender Gebäude, bei denen eine Vernetzung mit anderen Steuerungen/Regelungen zur Temperierung des Gebäudes nicht oder nur mit sehr hohem Aufwand möglich wäre. Da die Steuerung beziehungsweise Regelung nicht bloß von der Innentemperatur beziehungsweise bloß von der Außentemperatur abhängt, gelingt die Beschattung auch im autarken Betrieb besonders gut.

An dieser Stelle wird angemerkt, dass die Begriffe "Steuerung" und "Regelung" wenn nicht anders angegeben synonymisch gebraucht werden.

Weitere vorteilhafte Ausgestaltungen und Weiterbildungen der Erfindung ergeben sich aus den Unteransprüchen sowie aus der Beschreibung in Zusammenschau mit den Figuren.

Günstig ist es, wenn die Steuerung dazu eingerichtet ist, die Beschattung durch Aktivierung des Antriebs bei steigender Temperatur zu verstärken und/oder die Beschattung durch Aktivierung des Antriebs bei sinkender Temperatur abzuschwächen. Auf diese Weise kann der Energiezufluss in das Gebäude so gesteuert werden, dass sich stets ein angenehmes Raumklima im Inneren des Gebäudes einstellt. Die Differenz zwischen Außentemperatur und Innentemperatur bestimmt ja im Wesentlichen die über den Wärmedurchgang zwischen Gebäudeinnerem und Außenwelt ausgetauschter Energie beziehungsweise Leistung. Die Innentemperatur kann in vielen Fällen als mehr oder minder konstant vorausgesetzt werden, insbesondere wenn diese mit einer Heizung beziehungsweise Klimaanlage geregelt wird. Insbesondere Beschattungsmittel mit hoher Isolationswirkung (z.B. Rollläden oder Fensterläden) können den Wärmedurchgang zwischen Gebäudeinnerem und Außenwelt auf diese Weise wesentlich beeinflussen.

Vorteilhaft ist es, wenn die Beschattungseinheit einen mit der Steuerung gekoppelten Lichtsensor umfasst und die Steuerung dazu eingerichtet ist, die Beschattung durch Aktivierung des Antriebs bei steigender Lichtintensität zu verstärken und/oder die Beschattung durch Aktivierung des Antriebs bei sinkender Lichtintensität abzuschwächen. Auch die Lichtintensität ist ein einflussreicher Parameter zur Beeinflussung eines angenehmen Raumklimas. Während die Differenz zwischen Außentemperatur und Innentemperatur den Wärmedurchgang bestimmt, bestimmt die Lichtintensität im Wesentlichen die über Strahlung ausgetauschte Energie beziehungsweise Leistung. Da die Sonne im Vergleich zur Raumtemperatur eine viel höhere Temperatur aufweist, bestimmt die Strahlungsdurchlässigkeit durch die Gebäudeöffnung im Wesentlichen die in das Gebäudeinnere eingebrachte Energie beziehungsweise Leistung.

Zusätzlich kann die Lichtintensität zur Bestimmung der Tageszeit und insbesondere wenn sie über längere Zeit beobachtet wird auch zur Bestimmung der Jahreszeit herangezogen werden. Wird über längere Zeit nur schwaches Licht gemessen, so kann davon ausgegangen werden, dass es Winter ist und eine Heizung in Betrieb ist. Demzufolge ist ein Wärmeeintrag in das Gebäude erwünscht. An einem sonnigen Wintertag wird daher für eine positive Energiebilanz trotz hoher Lichtintensität eher nicht beschattet. Umgekehrt kann bei lang anhaltender starker Lichtintensität darauf geschlossen werden, dass es Sommer ist und ein Wärmeeintrag in das Gebäude in der Regel unerwünscht ist. Bei hoher Lichtintensität wird die Gebäudeöffnung daher eher beschattet. Durch die Erfassung von Außentemperatur, Lichtintensität und im Wissen um eine Innentemperatur im Bereich von 21° kann eine Entscheidung, ob und wie viel beschattet werden soll, durch die Steuerung besonders differenziert erfolgen.

Ergänzend wird angemerkt, dass die Lichtintensität der Anteil der gesamten Strahlungsleistung ist, der als von einer Lichtquelle in einer gegebenen Raumrichtung in ein Raumwinkelelement emittiert wird. Die Lichtstärke ist die Lichtintensität gewichtet mit der genormten Empfindlichkeitskurve des menschlichen Auges. Im Rahmen der Erfindung kann an die Stelle der Lichtintensität daher uneingeschränkt auch die Lichtstärke oder eine andere vergleichbare physikalische Größe treten.

Von Vorteil ist es, wenn
- das Verschlusselement einen Akkumulator zur Energieversorgung des genannten Antriebs aufweist,
- der Temperatursensor zum Messen der Temperatur des Akkumulators ausgebildet ist und,
- die Steuerung dazu eingerichtet ist, den Antrieb in Abhängigkeit der Temperatur des Akkumulators zu aktivieren.

Vorteilhaft kann auf diese Weise eine temperaturgeführte Beschattungseinheit für eine Gebäudeöffnung realisiert werden, ohne dass dazu ein zusätzlicher Temperatursensor erforderlich wäre. Der Temperatursensor des Akkumulators erfüllt somit einen Doppelnutzen.

Günstig ist es, wenn der Temperatursensor auf oder in dem Akkumulator angeordnet ist. Auf diese Weise ergibt sich eine starke Kopplung zwischen dem Temperatursensor und dem Akkumulator. Die gemessene Temperatur entspricht daher im Wesentlichen der Akkumulatortemperatur, weswegen diese gut zur Steuerung des Ladevorgangs des Akkumulators herangezogen werden kann.

Günstig ist es auch, wenn der Temperatursensor vom Akkumulator beabstandet jedoch thermisch gekoppelt zu diesem angeordnet ist. Unter Umständen kann die Beschattungseinheit dadurch einfacher realisiert werden, beispielsweise weil der Temperatursensor aus Platzgründen oder schaltungstechnischen Gründen einfacher abgesetzt vom Akkumulator angeordnet werden kann. Eine thermische Kopplung zwischen Akkumulator und Temperatursensor kann beispielsweise dadurch realisiert sein, dass ein guter thermischer Leiter zwischen Akkumulator und Temperatursensor angeordnet ist. Denkbar wäre aber beispielsweise auch, dass beide in demselben Hohlraum innerhalb des Stockrahmens oder innerhalb des Flügelrahmens angeordnet sind.

Vorteilhaft ist es generell, wenn der Hohlraum, in dem der Temperatursensor angeordnet ist, luftdicht abgeschlossen ist, da sich dadurch wiederum eine gute thermische Kopplung zwischen Akkumulator und Temperatursensor ergibt.

Von Vorteil ist es aber auch, wenn der Hohlraum, in dem der Temperatursensor angeordnet ist, zumindest eine Öffnung zur gebäudeaußenseitigen Seite des Verschlusselements aufweist. Auf diese Weise kann der Temperatursensor stärker an die Außenseite des Gebäudes gekoppelt werden. Die gemessene Temperatur liegt daher näher an der Außentemperatur.

Von Vorteil ist es aber auch, wenn der Hohlraum, in dem der Temperatursensor angeordnet ist, zumindest eine Öffnung zur gebäudeinnenseitigen Seite des Verschlusselements aufweist. Auf diese Weise kann der Temperatursensor stärker an die Innenseite des Gebäudes gekoppelt werden. Die gemessene Temperatur liegt daher näher an der Innentemperatur.

Günstig ist es auch, wenn der Akkumulator eine Schutzschaltung zur Notabschaltung des Akkumulators mit einem auf oder in dem Akkumulator angeordneten weiteren Temperatursensor umfasst. Auf diese Weise ist der Akkumulator selbst dann noch vor Beschädigung oder gar Zerstörung geschützt, wenn der dem Akkumulator und der Beschattung zugeordnete Temperatursensor ausfallen sollte.

Besonders vorteilhaft ist es, wenn die Beschattungseinheit ein Photovoltaik-Modul zur Energieversorgung des Antriebs beziehungsweise zum Laden des Akkumulators umfasst, welches zusätzlich als Lichtsensor eingesetzt ist. Anstelle eines Lichtsensors oder zusätzlich dazu kann die Lichtintensität auch über ein Photovoltaik-Modul zur Energieversorgung des Antriebs beziehungsweise zum Laden des Akkumulators ermittelt werden. Die Lichtintensität entspricht dabei der Spannung des Photovoltaik-Moduls oder kann von dieser abgeleitet werden.

Günstig ist es, wenn die Beschattungseinheit einen zusätzlichen Temperatursensor zum Messen der Innentemperatur des Gebäudes oder Mittel zur Eingabe derselben umfasst. Für die Entscheidung, ob und wie viel beschattet werden soll, wird vorteilhaft auch die Innentemperatur des Gebäudes gemessen. Kann die Innentemperatur als mehr oder minder konstant vorausgesetzt werden, insbesondere wenn das Gebäude mit Hilfe einer Regelung klimatisiert wird, dann kann ein (Sollwert) der Innentemperatur auch manuell eingegeben oder über eine Kommunikationsverbindung von einer Regelung zur Gebäudeklimatisierung (Heizungsregler, Temperaturregler einer Klimaanlage) auch übermittelt werden. Selbstverständlich kann von dieser auch der Istwert der Innentemperatur übermittelt werden.

Vorteilhaft ist es, wenn die Steuerung dazu eingerichtet ist, den Antrieb in Abhängigkeit einer Jahreszeit zu aktivieren. Wie erwähnt kann die Jahreszeit prinzipiell über eine Langzeitbeobachtung der Lichtintensität ermittelt werden. Zusätzlich oder alternativ dazu, kann die Steuerung auch eine interne Uhr respektive einen inneren Kalender umfassen, um die Beschattung entsprechend der aktuellen Jahreszeit und der damit verbundenen Präferenz, dem Gebäude Sonnenenergie zu- oder abzuführen, zu steuern.

Besonders vorteilhaft ist es, wenn die Steuerung dazu eingerichtet ist,
- die Beschattung bei Dunkelheit unabhängig von der Temperatur zu verstärken, insbesondere zu aktivieren,
- die Beschattung bei schwachem Umgebungslicht unabhängig von der Temperatur abzuschwächen, insbesondere aufzuheben,
- die Beschattung bei starkem Umgebungslicht und niedriger Temperatur abzuschwächen, insbesondere aufzuheben, und
- bei starkem Umgebungslicht und hoher Temperatur zu verstärken, insbesondere zu aktivieren.

Dies ist eine besonders komfortable Variante der Steuerung. Dabei wird die Gebäudeöffnung bei Dunkelheit beschattet, um die Sicht in das Gebäudeinnere zu verhindern. Bei schwachem Umgebungslicht (z.B. im Winter) wird eine Beschattung dagegen vermieden. Ebenso wird eine Beschattung bei starkem Umgebungslicht und niedriger Temperatur (z.B. sonniger Wintertag) vermieden. Bei starkem Umgebungslicht und hoher Temperatur (z.B. heißer Sommertag) wird die Beschattung dagegen aktiviert. Selbstverständlich ist dies nur eine Variante der Steuerung, welche hohen Komfort bietet. Andere Ausführungsformen sind ebenfalls denkbar. Beispielsweise kann es sinnvoll sein, ein durch die Sommersonne trotz Beschattung stark aufgeheiztes Gebäude in der Nacht durch Öffnen der Beschattungsmittel abzukühlen. Beispielsweise kann vorgesehen sein, dass die Beschattung für zum Beispiel drei Stunden nach Einbruch der Dunkelheit aktiv bleibt und dann aufgehoben, wird. Damit wird der Einblick in das Gebäude verhindert, solange die Bewohner wach sind, danach aber aufgehoben, um das Gebäude abzukühlen. Ein weiterer Grund, um die Beschattung aufzuheben während die Bewohner schlafen, kann die damit erreichte Innenbeleuchtung durch Mond und Sterne oder aber auch durch eine Straßenbeleuchtung sein, sodass sich die Bewohner wenigstens bis zu einem gewissen Grad im Raum orientieren können, wenn sie in der Nacht wach werden.

Besonders vorteilhaft ist es auch, wenn die Steuerung mit einer Ladeschaltung des Akkumulators gekoppelt und dazu eingerichtet ist, den Antrieb in Abhängigkeit der Temperatur des Akkumulators nur dann zu aktivieren, wenn der Akkumulator nicht geladen wird oder für eine vorbestimmbare Zeitspanne nicht geladen wurde. Auf diese Weise wird verhindert, dass die Erwärmung des Akkumulators beim Laden die (Außen)Temperaturmessung verfälscht. Analog dazu kann auch vorgesehen sein, den Antrieb in Abhängigkeit der Temperatur des Akkumulators nur dann zu aktivieren, wenn der Antrieb für eine vorbestimmbare Zeitspanne nicht aktiviert wurde, denn auch die Energieentnahme kann die Temperatur eines Akkumulators maßgeblich erhöhen und damit die Messung der Außentemperatur verfälschen.

Günstig ist es, wenn die Steuerung dazu eingerichtet ist, die Beschattung anhand zumindest eines Schwellwertes für die Temperatur und/oder anhand zumindest eines Schwellwertes für die Lichtintensität zu steuern. Dadurch kann die Steuerung der Beschattungsmittel mit wenig Rechenaufwand erfolgen. Konsequenterweise kann die Steuerung für diese Variante vergleichsweise einfach aufgebaut sein.

Günstig ist es in obigem Zusammenhang auch, wenn für den zumindest einen Schwellwert eine Hysterese vorgesehen ist. Dadurch kann verhindert werden, dass die Beschattung in schnell ablaufender Folge verändert wird.

Besonders vorteilhaft ist es, wenn eine Beschattungseinheit ein Kommunikationsmodul zur Kommunikation mit weiteren Beschattungseinheiten aufweist. Dadurch ist es möglich, dass mehrere Beschattungseinheiten Informationen untereinander austauschen. Insbesondere kann auf diese Weise eine Gruppe von Beschattungseinheiten gebildet werden.

Dabei ist es von Vorteil, wenn die Steuerungen der Beschattungseinheiten einer Gruppe dazu eingerichtet sind, die Temperaturen und/oder die Lichtintensitäten einer Beschattungseinheit oder mehrerer Beschattungseinheiten auszuwerten, um deren Antriebe zu steuern. Insbesondere können die Steuerungen dazu eingerichtet sein, den höchsten Wert, den niedrigsten Wert oder den Mittelwert der Temperatur innerhalb der Gruppe für die Ansteuerung der Antriebe heranzuziehen. Im Speziellen können die Steuerungen auch dazu eingerichtet sein, den höchsten Wert, den niedrigsten Wert oder den Mittelwert der Lichtintensität innerhalb der Gruppe für die Ansteuerung der Antriebe heranzuziehen. Auf diese Weise können mehrere Beschattungseinheiten in gegenseitiger Abhängigkeit gesteuert werden. Beispielsweise kann die Beschattung eines nordseitig gelegenen Fensters in Abhängigkeit der Beschattung eines südseitigen Fensters bei Eintritt der Morgendämmerung aufgehoben werden, sodass das nordseitig gelegene Fenster nicht übermäßig lange beschattet bleibt. Desgleichen kann die Beschattung eines südseitig gelegenen Fensters in Abhängigkeit der Beschattung eines nordseitigen Fensters bei Einbruch der Dunkelheit aktiviert werden, sodass das südseitig gelegene Fenster nicht zu früh beschattet wird. Ein weiteres Beispiel wäre auch die synchrone Ansteuerung aller Beschattungseinheiten in einem Raum oder auf einer Gebäudeseite. Auf diese Weise wird vermieden, dass einige Fenster eines Raumes beziehungsweise einer Gebäudeseite beschattet sind, andere wiederum nicht.

Vorteilhaft ist es, wenn die Beschattungseinheiten innerhalb einer Gruppe nach dem Master-Slave-Prinzip organisiert sind, d.h. eine Beschattungseinheit der Gruppe die Vorgaben für die übrigen Gruppenmitglieder erteilt. Der Master muss dabei nicht notwendigerweise immer durch dieselbe Beschattungseinheit gebildet sein. Selbstverständlich ist es auch möglich, dass der ersten Beschattungseinheit, welche ihren Grad der Beschattung ändert, der Status des Masters zukommt. Infolge werden die übrigen Beschattungseinheiten angewiesen, ihren Beschattungsgrad auf dieselbe oder auf eine andere vorgegebene Weise zu ändern. Selbstverständlich ist aber auch eine Organisation der Beschattungseinheiten ohne dezidierte Hierarchie möglich, das heißt die Beschattungseinheiten sind dann gleichberechtigt.

Besonders vorteilhaft ist es, wenn die Werte für die Temperaturen und/oder die Lichtintensitäten der Beschattungseinheiten unterschiedlich gewichtet sind. Diese Variante kann von Vorteil sein, wenn in einer Gruppe Beschattungseinheiten von unterschiedlicher Bedeutung für die Bewohner zusammengefasst sind. Beispielsweise können die an einem WC-Fenster ermittelten Werte weniger gewichtet sein, als die Werte eines Wohnzimmerfensters. Die Gewichtung kann sich je nach Tageszeit (welche beispielsweise über die periodische Veränderung der Lichtintensität ermittelt wird) auch ändern. Etwa können am Morgen, wenn es darum geht, eine Beschattung aufzuheben, die an einem Schlafzimmerfenster ermittelten Werte am höchsten bewertet werden, wohingegen am Abend, wenn es darum geht, eine Beschattung zu aktivieren, die an einem Wohnzimmerfenster ermittelten Werte am höchsten bewertet werden. Dabei wird vorausgesetzt, dass die Beschattungseinheiten beider Zimmer derselben Gruppe angehören. Selbstverständlich können Beschattungseinheiten auch mehreren Gruppen angehören beziehungsweise kann die Gruppenzugehörigkeit zudem abhängig von Tages- und/oder Jahreszeit geändert werden.

Besonders vorteilhaft ist es, wenn zumindest eine Steuerung innerhalb der Gruppe dazu eingerichtet ist, Steuerungsparameter, insbesondere zumindest einen Schwellwert für die Temperatur und/oder zumindest einen Schwellwert für die Lichtintensität zumindest einer anderen Steuerung zu verändern. Insbesondere ist die zumindest eine Steuerung dazu eingerichtet, Steuerungsparameter zumindest einer anderen Steuerung (z.B. zumindest einen Schwellwert) dann zu verändern, wenn sie den ihr zugeordneten Antrieb aktiviert. Bei dieser Variante werden Beschattungseinheiten nicht direkt durch konkrete Befehle zum Ändern des Beschattungsgrads gesteuert ("harte" oder "starre" Verbindung), sondern indirekt durch Ändern der Vorgaben, welche eine Beschattung beeinflussen. Beispielsweise kann der Master einer Gruppe die Slaves dadurch beeinflussen, dass er deren Schwellwerte für die Temperatur und/oder für die Lichtintensität beeinflusst. Als Beispiel wird ein Master angeführt, der seinen Beschattungsgrad verringert. Infolge dessen werden an die Slaves veränderte Schwellwerte ausgegeben, die eine Verringerung deren Beschattungsgrads begünstigen. Gleichermaßen werden an die Slaves veränderte Schwellwerte ausgegeben, die eine Erhöhung deren Beschattungsgrads begünstigen, wenn der Master seinen Beschattungsgrad erhöht. Dadurch werden die Beschattungseinheiten einer Gruppe "weich" verbunden. Die Beschattungseinheiten einer Gruppe verändern ihren Beschattungsgrad daher nicht zwangsläufig synchron, aber es ist wahrscheinlich, dass dies so ist. Zumindest ist die Wahrscheinlichkeit hoch, dass die Beschattungseinheiten ihren Beschattungsgrad innerhalb kurzer Zeit auf die gleiche Weise ändern. Beispielsweise kann eine Beschattungseinheit, welche ihre Beschattung aktiviert oder verstärkt, die Temperaturschwellwerte der übrigen Beschattungseinheiten derselben Fassadenseigte um 3°C absenken, sodass ein "Quasi-Gleichlauf" der Beschattungseinheiten in der Gruppe gewährleistet ist. Andere Beschattungseinheiten an einer Schattenseite bleiben dagegen unbeeinflusst und weiterhin offen.

Die Beschattungseinheit ist in ein Verschlusselement (z.B. Fenster) mit mehreren voneinander beabstandeten transparenten Scheiben integriert. Dabei sind die Beschattungsmittel zwischen zwei der genannten Scheiben angeordnet. Von Vorteil ist es auch, wenn der Antrieb und/oder der Akkumulator und/oder der Temperatursensor und/oder die Steuerung und/oder gegebenenfalls das Photovoltaik-Modul im oberen Bereich des Fensters angeordnet ist/sind. Auf diese Weise ergibt sich eine besonders günstige Anordnung der Komponenten. Durch die spezielle Anordnung der Beschattungsmittel sind diese praktisch völlig unempfindlich gegenüber Verschmutzung. Durch die

Anordnung der Komponenten im oberen Bereich des Fensters sind diese in unmittelbarer örtlicher Nähe, wodurch sie vergleichsweise leicht miteinander verbunden werden können.

Zum besseren Verständnis der Erfindung wird diese anhand der nachfolgenden Figuren näher erläutert. Es zeigen:
- Fig. 1: einen schematisch dargestellten Querschnitt durch ein beispielhaftes Fenster mit einer Beschattungseinheit;
- Fig. 2: wie Fig. 1, nur mit vom Akkumulator abgesetztem Temperatursensor;
- Fig. 3: wie Fig. 2, nur mit außenliegenden Belüftungsöffnungen;
- Fig. 4: wie Fig. 2, nur mit innenliegenden Belüftungsöffnungen;
- Fig. 5: einen beispielhaften zeitlichen Verlauf von Temperatur, Lichtintensität und Beschattungsgrad;
- Fig. 6: eine schematisch dargestellte Gruppe von Beschattungseinheiten;
- Fig. 7: einen Vertikalschnitt durch ein beispielhaftes Fenster, in welchem Isothermen eingezeichnet sind;
- Fig. 8: wie Fig. 7, nur bei tieferer Außentemperatur als in Fig. 7 und
- Fig. 9: wie Fig. 7, nur bei höherer Außentemperatur als in Fig. 7.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

Fig. 1 zeigt einen schematisch dargestellten Querschnitt durch ein beispielhaftes Fenster mit einer motorisch betriebenen Beschattungseinheit für eine Gebäudeöffnung. Die Beschattungseinheit umfasst Mittel 1 zum Beschatten der Gebäudeöffnung, einen Antrieb 2, welche mit den Beschattungsmitteln 1 gekoppelt ist, einen Akkumulator 3 zur Energieversorgung des genannten Antriebs 2 und einen Temperatursensor 4 zum Messen der Temperatur T des Akkumulators 3. Wie aus der Fig. 1 zu entnehmen ist, ist der Temperatursensor 4 weit außen am Fenster angeordnet. Die vom Temperatursensor 4 gemessene Temperatur liegt daher nahe an der Außentemperatur, sofern der Akkumulator 3 selbst keine Wärme abgibt. Zudem umfasst die Beschattungseinheit eine Steuerung 5, welche dazu eingerichtet ist, den Antrieb 2 in Abhängigkeit der Temperatur T des Akkumulators 3 zu aktivieren. Vorteilhaft kann auf diese Weise eine temperaturgeführte Beschattungseinheit für eine Gebäudeöffnung realisiert werden, ohne dass dazu ein gesonderter Temperatursensor 4 erforderlich wäre.

Weiterhin umfasst die Beschattungseinheit ein Photovoltaik-Modul 6 zur Energieversorgung des Antriebs 2 beziehungsweise zum Laden des Akkumulators 3, eine Ladeschaltung 7 des Akkumulators 3 sowie Kommunikationsmodul 8 zur Kommunikation mit weiteren Beschattungseinheiten. Die Beschattungseinheit ist in diesem Beispiel in ein Fenster mit mehreren Scheiben 9, 10 integriert, die in an sich bekannter Weise in einen Flügelrahmen 11 eingebaut sind. Die Beschattungsmittel 1 sind in diesem Beispiel zwischen den genannten Scheiben 9, 10 angeordnet. Selbstverständlich ist dies nicht zwingend, die Beschattungsmittel 1 können auch vor oder hinter dem Fenster angeordnet sein. In diesem Beispiel sind die Beschattungsmittel als Jalousie 1 ausgebildet. Gleichwertig könnten sie beispielsweise aber auch als Rollladen, Fensterladen, Innenjalousie, Raffstore oder Vorhang ausgebildet sein.

Ergänzend wird angemerkt, dass die Schnittdarstellung im oberen Bereich der besseren Darstellbarkeit halber nicht schraffiert ist, sondern dort ein Blockschaltbild der Beschattungseinheit dargestellt ist. Die räumliche Anordnung der dargestellten funktionalen Einheiten kann daher auch anders sein als dargestellt. Lediglich im Falle des Temperatursensors 4 ist es von Vorteil, diesen an einer Stelle anzuordnen, an der die Außentemperatur möglichst unbeeinflusst gemessen werden kann. Vorteilhaft ist dies eine Stelle an der Außenseite des Flügelrahmens 11, welche im Schatten liegt.

Die Funktion der in der Fig. 1 dargestellten Anordnung ist nun wie folgt:
Generell ist es von Vorteil, wenn die Steuerung 5 die Beschattung durch Aktivierung des Antriebs 2 bei steigender Temperatur verstärkt und/oder die Beschattung durch Aktivierung des Antriebs 2 bei sinkender Temperatur abschwächt. Dadurch kann übermäßiger Energieeintrag in ein Gebäude und damit eine übermäßige Erwärmung desselben vermieden werden. Andererseits wird die Sonnenergie so weit als möglich auch für die Beheizung desselben genutzt, um beispielsweise eine Verbrennung fossiler Brennstoffe für die Gebäudeheizung zu vermindern oder nach Möglichkeit ganz zu vermeiden.

Die Differenz zwischen Außentemperatur und Innentemperatur bestimmt im Wesentlichen die über den Wärmedurchgang zwischen Gebäudeinnerem und Außenwelt ausgetauschte Energie beziehungsweise Leistung. Die Innentemperatur kann in vielen Fällen als mehr oder minder konstant vorausgesetzt werden, insbesondere wenn diese mit einer (gesonderten) Heizung beziehungsweise Klimaanlage geregelt wird. Vorteilhaft wird durch die Anordnung des Akkumulators 3 respektive des Temperatursensors 4 eine Temperatur gemessen, welche zwischen der Innentemperatur und der Außentemperatur liegt.

In einer einfachen Ausführungsform der Erfindung kann es auch ausreichend sein, zur Steuerung der Beschattungseinrichtung im Wesentlichen die Außentemperatur zu messen. Selbstverständlich ist es aber auch möglich, die Innentemperatur in die Steuerung mit einzubeziehen.

Beispielsweise kann ein (Sollwert) der Innentemperatur manuell eingegeben werden. Die Beschattungseinheit kann dazu entsprechende Mittel zur Eingabe derselben umfassen, beispielweise Eingabetasten (nicht dargestellt). Möglich ist auch, dass die Beschattungseinheit einen Temperatursensor (nicht dargestellt) zum Messen der Innentemperatur umfasst. Schließlich kann die Innentemperatur (Sollwert oder Istwert) über das Kommunikationsmodul 8 von einer externen Einheit (Heizungsregler, Temperaturregler einer Klimaanlage) erhalten werden. Trotz Eingabe oder Übermittlung lediglich eines Sollwertes für die Innentemperatur kann die Steuerung 5 dann exakt arbeiten, wenn davon ausgegangen werden kann, dass der Sollwert im Wesentlichen dem Istwert entspricht. Dies ist dann der Fall, wenn die Raumtemperatur geregelt wird, beispielsweise von einer Heizung oder einem Klimagerät.

Von Vorteil ist es, wenn der Antrieb 2 in Abhängigkeit der Temperatur des Akkumulators 3 nur dann aktiviert wird, wenn der Akkumulator 3 nicht geladen wird oder für eine vorbestimmbare Zeitspanne nicht geladen wurde. Das heißt die Temperaturmessung für die Einstellung eines Beschattungsgrads wird nur dann durchgeführt, wenn der Akkumulator 3 nicht geladen wird oder für eine vorbestimmbare Zeitspanne nicht geladen wurde, sodass die gemessene Temperatur hier im Wesentlichen der Außentemperatur entspricht. Analog dazu kann auch vorgesehen sein, den Antrieb 2 in Abhängigkeit der Temperatur des Akkumulators 3 nur dann zu aktivieren, wenn der Antrieb 2 für eine vorbestimmbare Zeitspanne nicht aktiviert wurde, denn auch die Energieentnahme kann die Temperatur eines Akkumulators 3 maßgeblich erhöhen.

Von Vorteil ist es auch, wenn die Steuerung 5 die Beschattung durch Aktivierung des Antriebs 2 bei steigender Lichtintensität L verstärkt und/oder die Beschattung durch Aktivierung des Antriebs 2 bei sinkender Lichtintensität L abschwächt. Auch die Lichtintensität ist ein einflussreicher Parameter, welcher im Wesentlichen die in das Gebäudeinnere eingebrachte Energie beziehungsweise Leistung beeinflusst.

In diesem Beispiel dient das Photovoltaik-Modul 6 nicht nur zur Energieversorgung des Antriebs 2 beziehungsweise zum Laden des Akkumulators 3, sondern wird zusätzlich als Lichtsensor eingesetzt. Ein gesonderter Lichtsensor kann somit entfallen. Auf diese Weise erfüllt nicht nur der Temperatursensor 4 des Akkumulators 3 einen Doppelnutzen, sondern auch das Photovoltaik-Modul 6. Die Lichtintensität entspricht dabei der Spannung des Photovoltaik-Moduls 6 oder kann von dieser abgeleitet werden.

In der in Fig. 1 dargestellten Anordnung befinden sich alle Elemente zur Beschattung im Flügelrahmen 11. Generell können diese Elemente zur Gänze oder teilweise auch in einem Stockrahmen eingebaut sein. Insbesondere gilt dies für den Temperatursensor 4.

Fig. 2 zeigt einen weiteren schematisch dargestellten Querschnitt durch ein beispielhaftes Fenster, welches dem in Fig. 1 dargestellten Fenster sehr ähnlich ist. Im Unterschied dazu weist die Beschattungseinheit respektive das Fenster kein Photovoltaik-Modul 6 auf, sondern ist fremdversorgt, beispielsweise von einer zentralen Photovoltaik-Anlage. Weiterhin ist der Temperatursensor 4 nun vom Akkumulator 3 abgesetzt beziehungsweise beabstandet, jedoch thermisch gekoppelt zu diesem angeordnet. Die thermische Kopplung resultiert daraus, dass sowohl der Akkumulator 3 als auch der Temperatursensor 4 in einem Hohlraum innerhalb des Flügelrahmens 11 angeordnet ist. Eine engere thermische Kopplung könnte darüber hinaus zum Beispiel durch einen thermischen Leiter realisiert werden, welcher den Temperatursensor 4 und den Akkumulator 3 miteinander verbindet.

Denkbar wäre auch, dass der Akkumulator 3 eine Schutzschaltung zur Notabschaltung des Akkumulators 3 mit einem auf oder in dem Akkumulator 3 angeordneten weiteren Temperatursensor umfasst (nicht dargestellt).

In dem in Fig. 2 dargestellten Beispiel ist der Hohlraum, in dem der Temperatursensor 4 angeordnet ist, luftdicht abgeschlossen. Dies ist aber keineswegs zwingend. Denkbar wäre auch, dass der genannte Hohlraum 12 zumindest eine Öffnung zur gebäudeaußenseitigen Seite des Verschlusselements aufweist, so wie dies in der Fig. 3 dargestellt ist. Auf diese Weise kann der Temperatursensor 4 stärker an die Außenseite angekoppelt werden. Die vom Temperatursensor 4 gemessene Temperatur liegt daher näher an der Außentemperatur.

Fig. 4 zeigt nun eine Variante, bei welcher der genannte Hohlraum eine Öffnung zur gebäudeinnenseitigen Seite des Verschlusselements aufweist. Auf diese Weise kann der Temperatursensor 4 stärker an die Innenseite des Gebäudes angekoppelt werden. Die vom Temperatursensor 4 gemessene Temperatur liegt daher näher an der Innentemperatur.

Fig. 5 zeigt nun einen beispielhaften Verlauf von Temperatur T, Lichtintensität L und Beschattungsgrad B über der Zeit t. Die Temperatur T (im Wesentlichen entsprechend der Außentemperatur) und die Lichtintensität L zeigen dabei einen im Wesentlichen sinusförmigen Verlauf zwischen Tag und Nacht. Dies ist natürlich eine sehr vereinfachende Annahme, selbstverständlich können die Verläufe in der Realität auch maßgeblich von dem gezeigten Verlauf abweichen.

Zusätzlich sind in der Fig. 5 Schwellwerte eingezeichnet, anhand derer die Beschattung gesteuert wird. Konkret sind ein Schwellwert SWT für die Temperatur T und zwei Schwellwerte SWL1, SWL2 für die Lichtintensität L vorgesehen. Dadurch kann die Steuerung der Jalousie 1 mit wenig Rechenaufwand erfolgen. Konsequenterweise kann die Steuerung 5 für diese Variante vergleichsweise einfach aufgebaut sein. Die dargestellten Schwellwerte SWT, SWL1 und SWL2 sind nur illustrative Beispiele. Selbstverständlich können auch davon abweichende Schwellwerte die Steuerung der Beschattung vorgesehen werden. Insbesondere ist es auch von Vorteil, wenn für die Schwellwerte SWT, SWL1, SWL2 Hysteresen vorgesehen sind, wodurch verhindert werden kann, dass die Beschattung in schnell ablaufender Folge verändert wird. In der Fig. 5 sind für die Schwellwerte SWT, SWL1, SWL2 der besseren Übersichtlichkeit halber jedoch keine Hysteresen vorgesehen.

Durch den Schwellwert SWT für die Temperatur T wird der Temperaturbereich in einen Bereich niedriger Temperatur T1 und in einen Bereich hoher Temperatur T2 unterteilt. Gleichermaßen wird die Lichtintensität L durch die Schwellwerte SWL1 und SWL2 in einen Bereich für Dunkelheit L1, schwaches Umgebungslicht L2 und starkes Umgebungslicht L3 unterteilt.

Wie aus der Fig. 5 ersichtlich ist, beträgt der Beschattungsgrad B bei Dunkelheit L1 100%, die Beschattungsmittel 1 (Jalousie) sind also vollständig geschlossen. Bei Eintritt der Dämmerung, also beim dem durch den Schwellwert SWL1 definierten Übergang von Dunkelheit L1 auf schwaches Umgebungslicht L2 (Zeitpunkt tl) wird die Jalousie 1 (vollständig) geöffnet. Der Beschattungsgrad B beträgt dann 0%.

Langsam erhöhen sich Lichtintensität L und Temperatur T. Wie aus der Fig. 5 ersichtlich ist, wird der Schwellwert SWL2 zum Zeitpunkt t2 überschritten. Bei einer reinen Steuerung der Beschattung anhand der Lichtintensität L würde zum Zeitpunkt t2 die Beschattung aktiviert werden. Weil der Schwellwert SWT der in die Steuerung einbezogenen Temperatur T zum Zeitpunkt t2 noch nicht überschritten wird, bleibt der Beschattungsgrad B aber vorerst unverändert.

Dieser ändert sich erst zum Zeitpunkt t3, bei dem der Schwellwert SWT für die Temperatur überschritten wird. Die Jalousie 1 wird also vollständig herunter gefahren, bleibt aber durch entsprechende Schrägstellung der Lamellen leicht geöffnet, sodass sich in diesem Beispiel ein Beschattungsgrad B von etwa 30% ergibt. Zwischen dem Zeitpunkt t3 und t4 wird der Beschattungsgrad B sukzessive an die herrschende Temperatur T beziehungsweise Lichtintensität L angepasst.

Zum Zeitpunkt t4 unterschreitet die Temperatur T den Schwellwert SWT woraufhin die Beschattung aufgehoben, das heißt die Jalousie 1 nach oben gefahren wird. Der Beschattungsgrad B sinkt somit auf 0%.

Der Schwellwert SWL1 definiert in diesem Beispiel nicht nur die Morgendämmerung, sondern auch die Abenddämmerung, die zum Zeitpunkt t5 eintritt. Die Jalousie 1 wird zum Zeitpunkt t5 daher wieder herunter gefahren und bleibt bis zum neuerlichen Eintritt der Morgendämmerung geschlossen.

Die Fig. 5 zeigt einen zeitlichen Verlauf einer vorteilhaften Beschattungseinheit, welche:
- die Beschattung bei Dunkelheit L1 unabhängig von der Temperatur T zu verstärkt, insbesondere aktiviert,
- die Beschattung bei schwachem Umgebungslicht L2 unabhängig von der Temperatur T abschwächt, insbesondere aufhebt,
- die Beschattung bei starkem Umgebungslicht L3 und niedriger Temperatur T1 abschwächt, insbesondere aufhebt, und
- bei starkem Umgebungslicht L3 und hoher Temperatur T2 verstärkt, insbesondere aktiviert.

Dabei wird die Gebäudeöffnung bei Dunkelheit L1 beschattet, um die Sicht in das Gebäudeinnere zu verhindern. Bei schwachem Umgebungslicht L2 (z.B. im Winter) wird eine Beschattung dagegen vermieden. Ebenso wird eine Beschattung bei starkem Umgebungslicht L2 und niedriger Temperatur T1 (z.B. sonniger Wintertag) vermieden. Bei starkem Umgebungslicht L2 und hoher Temperatur T2 (z.B. heißer Sommertag) wird die Beschattung dagegen aktiviert.

Selbstverständlich ist dies nur eine Variante der Steuerung 5, andere Ausführungsformen sind ebenfalls denkbar. Beispielsweise kann es sinnvoll sein, ein durch die Sommersonne trotz Beschattung stark aufgeheiztes Gebäude in der Nacht durch Öffnen der Jalousie 1 abzukühlen. Beispielsweise kann vorgesehen sein, dass die Beschattung für zum Beispiel drei Stunden nach Einbruch der Dunkelheit aktiv bleibt und dann aufgehoben, wird. Damit wird der Einblick in das Gebäude verhindert, solange die Bewohner wach sind, danach aber aufgehoben, um das Gebäude abzukühlen. Ein weiterer Grund, um die Beschattung aufzuheben, während die Bewohner schlafen, kann die damit erreichte Innenbeleuchtung durch Mond und Sterne oder aber auch durch eine Straßenbeleuchtung sein, sodass sich die Bewohner wenigstens bis zu einem gewissen Grad im Raum orientieren können, wenn sie in der Nacht wach werden.

Grundsätzlich kann eine Uhrzeit, beziehungsweise auch eine Jahreszeit, welche Einfluss auf die Steuerung der Beschattung haben kann/können mit einer in die Steuerung 5 integrierten Uhr ermittelt werden. Prinzipiell kann die Tageszeit und/oder Jahreszeit aber auch durch Beobachtung der Lichtintensität L festgestellt werden. Diese ist ja einer Tagesperiode sowie einer überlagerten Jahresperiode unterworfen. Durch Mittelung mehrere Tagesmaxima kann die Mittagszeit relativ genau ermittelt werden. Zur Interpolation ist ein Oszillator geringerer Genauigkeit ausreichend. Auch kann eine Einstellung einer Uhrzeit unterbleiben, weswegen die Beschattungseinheit Eingabetasten sowie ein Display zur Einstellung einer Uhrzeit nicht unbedingt aufweisen muss. Die Beschattungseinheit stellt sich mit Hilfe der erfassten Lichtintensität L praktisch selbst ein.

Auf die gleiche Weise kann auch eine Jahreszeit bestimmt werden. Wird über längere Zeit nur schwaches Licht gemessen, so kann davon ausgegangen werden, dass es Winter ist. Gleichermaßen kann davon ausgegangen werden, dass es Sommer ist, wenn über längere Zeit relativ starkes Licht gemessen wird. Ein Oszillator kann wiederum zur Interpolation dienen, eine Einstellmöglichkeit eines Kalendertages ist nicht unbedingt nötig. Alternativ oder zusätzlich ist auch vorstellbar, dass die Jahreszeit über die Dauer des Tageslichts ermittelt wird. Im Sommer ist das Tageslicht länger, im Winter dementsprechend kürzer.

Vorzugsweise ist die Steuerung 5 dazu eingerichtet, den Antrieb 2 in Abhängigkeit einer Jahreszeit zu steuern. Im Winter ist nämlich in der Regel ein Wärmeeintrag in das Gebäude erwünscht, um eine Heizung zu entlasten, wohingegen im Sommer ein Wärmeeintrag in das Gebäude in der Regel unerwünscht ist, um eine Klimaanlage zur Kühlung des Gebäudes nicht zusätzlich zu belasten. Im Winter steht also der Blendschutz im Vordergrund, wohingegen im Sommer (auch) die Wirkung der Beschattung als Hitzeschutz erwünscht ist. Generell ist anzumerken, dass die Beschattungsmittel 1 durch den Antrieb 2 nicht nur hinauf und hinunter bewegt werden können, sondern beispielsweise auch die Stellung der Lamellen verändert werden kann.

Wie bereits erwähnt umfasst die in Fig. 1 bis Fig. 4 dargestellte Beschattungseinheit auch ein Kommunikationsmodul 8 zur Kommunikation mit weiteren Beschattungseinheiten. Dadurch ist es möglich, dass mehrere Beschattungseinheiten Informationen untereinander austauschen. Insbesondere kann eine Gruppe von Beschattungseinheiten gebildet werden, wobei die Temperaturen T und/oder die Lichtintensitäten L einer Beschattungseinheit oder mehrerer Beschattungseinheiten ausgewertet werden, um deren Antriebe 2 zu steuern.

Fig. 6 zeigt dazu ein Beispiel, bei dem eine Gruppe durch drei Beschattungseinheiten beziehungsweise deren Steuerungen 50..52 gebildet wird. Dabei wird davon ausgegangen, dass die Steuerungen 50..52 nach dem Master-Slave-Prinzip organisiert sind, wobei die Steuerung 50 den Master, die Steuerungen 51 und 52 die Slaves bilden.

Die Master-Steuerung 50 empfängt in diesem Beispiel die Werte für die von den Slave-Steuerungen 51 und 52 ermittelten Temperaturen T und Lichtintensitäten L. Die Slave-Steuerung 51 sendet ihre Messwerte direkt zur Master-Steuerung 50 und fungiert gleichzeitig als Repeater für die Slave-Steuerung 52. Selbstverständlich können die Steuerungen 50..52 beispielsweise auch in einem Stern organisiert sein. Die Kommunikation als solche kann drahtgebunden, über Funk oder über Licht (z.B. Infrarot) erfolgen.

Nachdem alle Messwerte vorliegen, entscheidet die Master-Steuerung 50, ob und in welcher Form die Beschattung verändert werden soll. Ändert sie den Beschattungsgrad B, so schickt sie den Wert für den neuen Beschattungsgrad B auch an die Slave-Steuerungen 51 und 52, die somit ihrerseits den neuen Beschattungsgrad B einstellen können.

Auf diese Weise können mehrere Beschattungseinheiten in gegenseitiger Abhängigkeit gesteuert werden. Beispielsweise kann die Beschattung eines nordseitig gelegenen Fensters in Abhängigkeit der Beschattung eines südseitigen Fensters bei Eintritt der Morgendämmerung aufgehoben werden, sodass das nordseitig gelegene Fenster nicht übermäßig lange beschattet bleibt. Desgleichen kann die Beschattung eines südseitig gelegenen Fensters in Abhängigkeit der Beschattung eines nordseitigen Fensters bei Einbruch der Dunkelheit aktiviert werden, sodass das südseitig gelegene Fenster nicht zu früh beschattet wird. Ein weiteres Beispiel wäre auch die synchrone Ansteuerung aller Beschattungseinheiten in einem Raum oder auf einer Gebäudeseite. Auf diese Weise wird vermieden, dass einige Fenster eines Raumes beziehungsweise einer Gebäudeseite beschattet sind, andere wiederum nicht.

Denkbar ist, dass die Steuerungen 50..52 dazu eingerichtet sind, den höchsten Wert, den niedrigsten Wert oder den Mittelwert der Temperatur T innerhalb der Gruppe für die Ansteuerung der Antriebe 2 heranzuziehen, beziehungsweise den höchsten Wert, den niedrigsten Wert oder den Mittelwert der Lichtintensität L innerhalb der Gruppe.

Die Werte für die Temperaturen T und/oder die Lichtintensitäten L der Beschattungseinheiten können auch unterschiedlich gewichtet sein. Dies ist beispielsweise dann von Vorteil, wenn in einer Gruppe Beschattungseinheiten von unterschiedlicher Bedeutung für die Bewohner zusammengefasst sind. Beispielsweise können die an einem WC-Fenster ermittelten Werte weniger gewichtet sein, als die Werte eines Wohnzimmerfensters. Die Gewichtung kann sich je nach Tageszeit und/oder Jahreszeit auch ändern. Etwa können am Morgen eine andere Gewichtung angewandt werden als am Abend.

Der Steuerung 50 muss die Rolle als Master nicht ständig zukommen. Eine Möglichkeit wäre auch, dass jeweils der ersten Steuerung 50..52, welche den Grad der Beschattung ändert, für eine gewisse Zeit der Status des Masters zukommt. Beispielsweise könnte dies zu einem Zeitpunkt die Steuerung 50, zu einem anderen Zeitpunkt die Steuerung 52 sein. Wird die Steuerung 52 der Master, werden die Steuerungen 50 und 51 angewiesen, einen anderen Beschattungsgrad B einzustellen. Selbstverständlich ist aber auch eine Organisation der Beschattungseinheiten ohne dezidierte Hierarchie möglich, das heißt die Beschattungseinheiten sind gleichberechtigt.

Neben der in Fig. 6 dargestellten Variante zur Steuerung der Beschattung innerhalb einer Gruppe kann die Steuerung auch dadurch erfolgen, dass zumindest eine Steuerung 5 innerhalb der Gruppe dazu eingerichtet ist, Steuerungsparameter, insbesondere zumindest einen Schwellwert SWT für die Temperatur T und/oder zumindest einen Schwellwert SWL1, SWL2 für die Lichtintensität L zumindest einer anderen Steuerung 5 zu verändern.

Bei dieser Variante werden Beschattungseinheiten nicht direkt durch konkrete Befehle zum Ändern des Beschattungsgrads B gesteuert (siehe den von der Master-Steuerung 50 an die Slave-Steuerungen 51 und 52 übermittelten Beschattungsgrad B), sondern indirekt durch Ändern der Vorgaben, welche eine Beschattung beeinflussen. Beispielsweise kann die Master-Steuerung 50 die Slave-Steuerungen 51 und 52 dadurch beeinflussen, dass sie deren Schwellwerte SWT für die Temperatur T und/oder deren Schwellwerte SWL1, SWL2 für die Lichtintensität L beeinflusst. In der Fig. 6 tritt daher beispielsweise eine Übermittlung von Schwellwerten SWT, SWL1 und SWL2 an die Stelle der Übermittlung des Beschattungsgrads B

Verringert die Master-Steuerung 50 den Beschattungsgrad B, werden an die Slave-Steuerungen 51 und 52 veränderte Schwellwerte SWT, SWL1 und SWL2 ausgegeben, die eine Verringerung deren Beschattungsgrads B begünstigen. Gleichermaßen werden an die die Slave-Steuerungen 51 und 52 veränderte Schwellwerte SWT, SWL1 und SWL2 ausgegeben, die eine Erhöhung deren Beschattungsgrads B begünstigen, wenn die Master-Steuerung 50 den Beschattungsgrad B erhöht.

Dadurch werden die Beschattungseinheiten einer Gruppe beziehungsweise deren Steuerungen 50..52 "weich" verbunden. Die Beschattungseinheiten einer Gruppe verändern ihren Beschattungsgrad B daher nicht zwangsläufig synchron, aber es ist wahrscheinlich, dass dies so ist. Zumindest ist die Wahrscheinlichkeit hoch, dass die Beschattungseinheiten ihren Beschattungsgrad B innerhalb kurzer Zeit auf die gleiche Weise ändern.

Die in den Figuren 1 bis 4 dargestellten Beschattungseinheiten beziehungsweise Fenster erlauben die Steuerung einer Beschattung anhand der Temperatur T des Akkumulators 3. Diese liegt aufgrund der Anordnung des Temperatursensors 4 zwischen der Gebäudeinnentemperatur und der Außentemperatur. Da die Steuerung beziehungsweise Regelung in diesem Fall nicht bloß von der Innentemperatur beziehungsweise bloß von der Außentemperatur abhängt, gelingt die Beschattung besonders gut. Letzteres gilt aber auch für den Fall, dass der Temperatursensor 4 zwar in einem Hohlraum innerhalb des Stockrahmens oder innerhalb des Flügelrahmens angeordnet ist, die Beschattungseinheit jedoch keinen Akkumulator 3 aufweist, sondern beispielsweise an das Stromnetz angeschlossen ist.

Ein Vorteil der vorgestellten Beschattungseinheit (insbesondere auch bei einem Fehlen des Akkumulators 3) ist es, dass diese auch autark "sinnvolle" Entscheidungen treffen kann und es für eine erwünschte und energetisch sinnvolle automatische Beschattung nicht unbedingt einer Vernetzung mit anderen Energiequellen oder Energiesenken des Gebäudes bedarf, wenngleich dies natürlich nicht ausgeschlossen ist. Die vorgestellte Beschattungseinheit eignet sich deshalb insbesondere auch zur Nachrüstung bereits bestehender Gebäude, bei denen eine Vernetzung mit anderen Steuerungen/Regelungen zur Temperierung des Gebäudes nicht oder nur mit sehr hohem Aufwand möglich wäre. Da die Steuerung beziehungsweise Regelung nicht bloß von der Innentemperatur beziehungsweise bloß von der Außentemperatur abhängt, gelingt die Beschattung auch im autarken Betrieb besonders gut.

Fig. 7 zeigt nun einen Vertikaltalschnitt durch ein Fenster in dessen oberem Bereich. Das Fenster umfasst einen Stockrahmen 13 und einen darin beweglich gelagerten Flügelrahmen 11, Dichtungen 14 und 15 sowie eine Aluminiumblende 16 als Witterungsschutz. Weiterhin ist in der Fig. 7 eine Steuerplatine 17 dargestellt, auf welcher die Steuerung 5, die Ladeschaltung 7 und das Kommunikationsmodul 8 aufgebaut sind. Zudem befindet sich in diesem Beispiel auch der Temperatursensor 4 auf der Steuerplatine 17. Der Temperatursensor 4 ist dabei mit dem Akkumulator 3 thermisch gekoppelt, beispielsweise indem er mit einem thermisch leitfähigen Kleber auf den Akkumulator 3 aufgeklebt ist. in diesem Beispiel umfasst das Fenster darüber hinaus drei Scheiben 9, 10 und 18.

In der Fig. 7 sind drei Isothermen, nämlich für +4°C, +5°C und +10°C, eingezeichnet, welche sich im Fenster bei einer Innentemperatur von 20°C und einer Außentemperatur von 0°C ergeben. Diese können beispielsweise mit Hilfe einer Computersimulation berechnet oder aber auch an einem realen Fenster gemessen werden.

Die Figuren 8 und 9 zeigen das bereits in der Fig. 7 dargestellte Fenster bei anderen Temperaturen. Konkret zeigt die Fig. 8 das Fenster bei einer Innentemperatur von 20°C und einer Außentemperatur von -15°C sowie Isothermen bei -10°C, -8°C und -5°C. Das Fig. 9 zeigt das Fenster bei einer Innentemperatur von 20°C und einer Außentemperatur von 35°C sowie Isothermen bei +30°C, +31°C und +32°C.

Diese Isothermen zeigen, dass der auf der Steuerplatine 17 angeordnete Temperatursensor 4 einer Temperatur ausgesetzt ist, welche zwischen der Innentemperatur und der Außentemperatur liegt. Die Isothermen können aber insbesondere auch dazu verwendet werden, einen geeigneten Platz für den Temperatursensor 4 aufzufinden beziehungsweise das Fenster entsprechend zu gestalten, sodass sich ein gewünschtes Verhalten der Steuerung 5 ergibt, welche ja den Antrieb 2 in Abhängigkeit der vom Temperatursensor 4 gemessenen Temperatur T aktiviert. In der Fig. 7 ist die Steuerplatine 17 einer Temperatur von etwa +4°C, in der Fig. 8 einer Temperatur von etwa -8°C und in der Fig. 9 einer Temperatur von etwa +31°C ausgesetzt.

Die Ausführungsbeispiele zeigen mögliche Ausführungsvarianten einer erfindungsgemäßen Beschattungseinrichtung respektive eines erfindungsgemäßen Fensters, Insbesondere ist die offenbarte Lehre sinngemäß auch auf andere Beschattungsmittel als eine Jalousie 1 anwendbar, beispielsweise auf Rollläden, Raffstores, Vorhänge und so weiter.

Insbesondere wird festgehalten, dass die dargestellten Vorrichtungen in der Realität auch mehr oder weniger Bestandteile als dargestellt umfassen können.

Der Ordnung halber sei abschließend darauf hingewiesen, dass die Beschattungseinrichtung und das Fenster sowie deren Bestandteile zum besseren Verständnis ihres Aufbaus teilweise unmaßstäblich und/oder vergrößert und/oder verkleinert dargestellt wurden.

### Bezugszeichenaufstellung

- 1: Beschattungsmittel
- 2: Antrieb
- 3: Akkumulator
- 4: Temperatursensor
- 5, 50..52: Steuerung

- 6: Photovoltaik-Modul
- 7: Ladeschaltung
- 8: Kommunikationsmodul
- 9: Fensterscheibe
- 10: Fensterscheibe

- 11: Flügelrahmen
- 12: Öffnung
- 13: Stockrahmen
- 14: Dichtung
- 15: Dichtung

- 16: Aluminiumblende
- 17: Steuerplatine
- 18: Fensterscheibe
- B: Beschattungsgrad
- L: Lichtintensität

- L1..L3: Bereich für Lichtintensität
- SWL1, SWL2: Schwellwert für Lichtintensität
- SWT: Temperaturschwellwert
- T: Temperatur
- t: Zeit

- T1, T2: Temperaturbereich
- t1..t5: Zeitpunkt

## Patentansprüche

1. Verschlusselement für eine Gebäudeöffnung, umfassend
- einen Stockrahmen (13) für die Montage in der genannten Gebäudeöffnung,
- einen Flügelrahmen (11), in dem mehrere voneinander beabstandete transparente Fensterscheiben (9, 10, 18) angeordnet sind,
- Mittel (1) zum Beschatten der Gebäudeöffnung, die zwischen zwei der Fensterscheiben (9, 10, 18) angeordnet sind,
- einen Antrieb (2), welcher mit den Beschattungsmitteln (1) gekoppelt ist,
- einen Temperatursensor (4), der innerhalb des Verschlusselements angeordnet
- ist, und
- eine Steuerung (5, 50..52), welche dazu eingerichtet ist, den Antrieb (2) in Abhängigkeit der Temperatur (T) zu aktivieren,
**dadurch gekennzeichnet, dass**
der Temperatursensor (4) in einem Hohlraum des Stockrahmens (13) oder des Flügelrahmens (11) zur Messung der Temperatur im Hohlraum angeordnet ist.

2. Verschlusselement nach Anspruch 1, **dadurch gekennzeichnet, dass** der Hohlraum, in dem der Temperatursensor (4) angeordnet ist, luftdicht abgeschlossen ist.

3. Verschlusselement nach Anspruch 1, **dadurch gekennzeichnet, dass** der Hohlraum, in dem der Temperatursensor (4) angeordnet ist, zumindest eine Öffnung zur gebäudeaußenseitigen Seite des Verschlusselements aufweist.

4. Verschlusselement nach Anspruch 1, **dadurch gekennzeichnet, dass** der Hohlraum, in dem der Temperatursensor (4) angeordnet ist, zumindest eine Öffnung zur gebäudeinnenseitigen Seite des Verschlusselements aufweist.

5. Verschlusselement nach einem der Ansprüche 1 bis 4, **dadurch gekennzeichnet, dass**
- dieses einen Akkumulator (3) zur Energieversorgung des genannten Antriebs (2) aufweist,
- der Temperatursensor (4) zum Messen der Temperatur (T) des Akkumulators (3) ausgebildet ist und,
- die Steuerung (5, 50..52) dazu eingerichtet ist, den Antrieb (2) in Abhängigkeit der Temperatur (T) des Akkumulators (3) zu aktivieren.

6. Verschlusselement nach Anspruch 5, **dadurch gekennzeichnet, dass** der Temperatursensor (4) auf oder in dem genannten Akkumulator (3) angeordnet ist.

7. Verschlusselement nach Anspruch 5, **dadurch gekennzeichnet, dass** der Temperatursensor (4) vom Akkumulator (3) beabstandet, jedoch thermisch gekoppelt zu diesem angeordnet ist.

8. Verschlusselement nach einem der Ansprüche 5 bis 7, **dadurch gekennzeichnet, dass** der Akkumulator (3) eine Schutzschaltung zur Notabschaltung des Akkumulators (3) mit einem auf oder in dem Akkumulator (3) angeordneten weiteren Temperatursensor umfasst.

9. Verschlusselement nach einem der Ansprüche 1 bis 8, **dadurch gekennzeichnet, dass** die Steuerung (5, 50..52) dazu eingerichtet ist, die Beschattung durch Aktivierung des Antriebs (2) bei steigender Temperatur (T) zu verstärken und/oder die Beschattung durch Aktivierung des Antriebs (2) bei sinkender Temperatur (T) abzuschwächen.

10. Verschlusselement nach einem der Ansprüche 1 bis 9, **gekennzeichnet durch** ein Photovoltaik-Modul (6) zur Energieversorgung des Antriebs (2) beziehungsweise zum Laden des Akkumulators (3), welches zusätzlich als Lichtsensor eingesetzt ist.

11. Verschlusselement nach einem der Ansprüche 1 bis 10, **gekennzeichnet durch** einen Temperatursensor (4) zum Messen der Innentemperatur des Gebäudes oder Mittel zur Eingabe derselben.

12. Verschlusselement nach einem der Ansprüche 1 bis 11, **gekennzeichnet durch** ein Kommunikationsmodul (8) zur Kommunikation mit weiteren Verschlusselementen.

13. Verfahren zum Beschatten einer Gebäudeöffnung, welche mit einem Verschlusselement verschlossen ist, das einen Stockrahmen (13) für die Montage in der genannten Gebäudeöffnung, einen Flügelrahmen (11), in dem mehrere voneinander beabstandete transparente Fensterscheiben (9, 10, 18) angeordnet sind, Mittel (1) zum Beschatten der Gebäudeöffnung, die zwischen zwei der Fensterscheiben (9, 10, 18) angeordnet sind, und einen Antrieb (2), welcher mit den Beschattungsmitteln (1) gekoppelt ist, einen Temperatursensor (4), der innerhalb des Verschlusselements angeordnet ist, und eine Steuerung (5, 50..52) umfasst, wobei der Antrieb (2) von der Steuerung (5, 50..52) in Abhängigkeit der Temperatur (T) aktiviert wird,
**dadurch gekennzeichnet, dass**
die Temperatur (T) in einem Hohlraum innerhalb des Stockrahmens (13) oder des Flügelrahmens (11) gemessen wird.

14. Verfahren nach Anspruch 13, **dadurch gekennzeichnet, dass** das Verschlusselement mit einem mit der Steuerung (5, 50..52) gekoppelten, gebäudeaußenseitigen Lichtsensor versehen ist und mit der Steuerung (5, 50..52) die Beschattung durch Aktivierung des Antriebs (2) bei steigender Lichtintensität (L) verstärkt und/oder die Beschattung durch Aktivierung des Antriebs (2) bei sinkender Lichtintensität (L) abgeschwächt wird.

15. Verfahren nach Anspruch 13 oder 14, **dadurch gekennzeichnet, dass** mit der Steuerung (5, 50..52), die dazu eingerichtet ist, der Antrieb (2) in Abhängigkeit einer Jahreszeit aktiviert wird.

16. Verfahren nach einem der Ansprüche 13 bis 15, **dadurch gekennzeichnet, dass** mit der Steuerung (5, 50..52), die dazu eingerichtet ist,
- die Beschattung bei Dunkelheit (L1) unabhängig von der Temperatur (T) verstärkt wird,
- die Beschattung bei schwachem Umgebungslicht (L2) unabhängig von der Temperatur (T) abgeschwächt wird,
- die Beschattung bei starkem Umgebungslicht (L3) und niedriger Temperatur (T1) abgeschwächt wird, und
- bei starkem Umgebungslicht (L3) und hoher Temperatur (T2) verstärkt wird.

17. Verfahren nach einem der Ansprüche 13 bis 16, **dadurch gekennzeichnet, dass** die Steuerung (5, 50..52) mit einer Ladeschaltung (7) eines Akkumulators (3) gekoppelt wird und mit der Steuerung (5, 50..52), die dazu eingerichtet ist, der Antrieb (2) in Abhängigkeit der Temperatur (T) des Akkumulators (3) nur dann aktiviert wird, wenn der Akkumulator (3) nicht geladen wird oder für eine vorbestimmbare Zeitspanne nicht geladen wurde, wobei das Verschlusselement den Akkumulator (3) zur Energieversorgung des genannten Antriebs (2) aufweist, und der Temperatursensor (4) zum Messen der Temperatur (T) des Akkumulators (3) ausgebildet ist und die Steuerung (5, 50..52) dazu eingerichtet ist, den Antrieb (2) in Abhängigkeit der Temperatur (T) des Akkumulators (3) zu aktivieren.

18. Verfahren nach einem der Ansprüche 13 bis 17, **dadurch gekennzeichnet, dass** mit der Steuerung (5, 50..52), die dazu eingerichtet ist, die Beschattung anhand zumindest eines Schwellwertes (SWT) für die Temperatur (T) und/oder anhand zumindest eines Schwellwertes (SWL1, SWL2) für die Lichtintensität (L) gesteuert wird.

19. Verfahren nach Anspruch 18, **dadurch gekennzeichnet, dass** für den zumindest einen Schwellwert (SWT, SWL1, SWL2) eine Hysterese vorgesehen wird.

20. Verfahren nach einem der Ansprüche 13 bis 19, **dadurch gekennzeichnet, dass** zur Beschattung einer Gruppe von Verschlusselementen mit den Steuerungen (5, 50..52), die dazu eingerichtet sind, von der Gruppe von Verschlusselementen die Temperaturen (T) und/oder die Lichtintensitäten (L) eines Verschlusselements oder mehrerer Verschlusselemente ausgewertet werden, um deren Antriebe (2) zu steuern.

21. Verfahren nach Anspruch 20, **dadurch gekennzeichnet, dass** mit den Steuerungen (5, 50..52), die dazu eingerichtet sind, der höchste Wert, der niedrigste Wert oder der Mittelwert der Temperatur (T) innerhalb der Gruppe für die Ansteuerung der Antriebe (2) herangezogen wird.

22. Verfahren nach Anspruch 20 oder 21, **dadurch gekennzeichnet, dass** mit den Steuerungen (5, 50..52), die dazu eingerichtet sind, der höchste Wert, der niedrigste Wert oder der Mittelwert der Lichtintensität (L) innerhalb der Gruppe für die Ansteuerung der Antriebe (2) herangezogen wird.

23. Verfahren nach einem der Ansprüche 20 bis 22, **dadurch gekennzeichnet, dass** die Werte für die Temperaturen (T) und/oder die Lichtintensitäten (L) der Verschlusselemente unterschiedlich gewichtet werden.

24. Verfahren nach einem der Ansprüche 20 bis 23, **dadurch gekennzeichnet, dass** zumindest eine Steuerung (5, 50..52) innerhalb der Gruppe dazu eingerichtet ist, Steuerungsparameter zumindest einer anderen Steuerung (5, 50..52) zu verändern.

25. Verfahren nach Anspruch 24, **dadurch gekennzeichnet, dass** die zumindest eine Steuerung (5, 50..52) dazu eingerichtet ist, Steuerungsparameter zumindest einer anderen Steuerung (5, 50..52) dann zu verändern, wenn sie den ihr zugeordneten Antrieb (2) aktiviert.

## Claims

1. Closure element for an opening in a building, comprising
- an edge frame (13) for mounting in said building opening,
- a casement frame (11), in which multiple transparent window panes (9, 10, 18) are arranged at a distance from each other,
- means (1) for shading the building opening which are arranged between two of the window panes (9, 10, 18),
- a drive unit (2) which is coupled to the shading means (1),
- a temperature sensor (4) which is arranged inside the closing element, and
- a controller (5, 50...52) which is able to activate the drive unit (2) as a function of temperature (T),
**characterised in that**
the temperature sensor (4) is arranged in a cavity in the edge frame (13) or casement frame (11) in order to measure the temperature in the cavity.

2. Closure element according to claim 1, **characterised in that** the cavity in which the temperature sensor (4) is arranged is sealed airtight.

3. Closure element according to claim 1, **characterised in that** the cavity in which the temperature sensor (4) is arranged has at least one opening towards the side of the closure element on the outside of the building.

4. Closure element according to claim 1, **characterised in that** the cavity in which the temperature sensor (4) is arranged has at least one opening towards the side of the closure element on the inside of the building.

5. Closure element according to any one of claims 1 to 4, **characterised in that**
- it comprises an accumulator (3) for supplying energy to said drive unit (2),
- the temperature sensor (4) is designed to measure the temperature (T) of the accumulator (3), and
- the controller (5, 50...52) is configured to activate the drive unit (2) as a function of the temperature (T) of the accumulator (3).

6. Closure element according to claim 5, **characterised in that** the temperature sensor (4) is arranged on or in said accumulator (3).

7. Closure element according to claim 5, **characterised in that** the temperature sensor (4) as arranged at a distance from the accumulator (3) but thermally coupled therewith.

8. Closure element according to any one of claims 5 to 7, **characterised in that** the accumulator (3) comprises a protective circuit for emergency shutdown of the accumulator (3) with a further temperature sensor arranged on or in the accumulator (3).

9. Closure element according to any one of claims 1 to 8, **characterised in that** the controller (5, 50...52) is configured to increase the shading by activating the drive unit (2) when the temperature (T) rises and/or diminish the shading by activating the drive unit (2) when the temperature (T) falls.

10. Closure element according to any one of claims 1 to 9, **characterised by** a photovoltaic module (6) for supplying energy to the drive unit (2) and/or for charging the accumulator (3), and which also functions as a light sensor.

11. Closure element according to any one of claims 1 to 10, **characterised by** a temperature sensor (4) for measuring the temperature inside the building or means for inputting same.

12. Closure element according to any one of claims 1 to 11, **characterised by** a communication module (8) for communicating with other closure elements.

13. Method for shading a building opening which is closed by a closure element that comprises an edge frame (13) for mounting in said building opening, a casement frame (11) in which multiple transparent window panes (9, 10, 18) are arranged at a distance from each other, means (1) for shading the building opening arranged between two of the window panes (9, 10, 18), and a drive unit (2) which is coupled to the shading means (1), a temperature sensor (4) which is arranged inside the closing element, and a controller (5, 50...52), wherein the drive unit (2) is activated by the controller (5, 50...52) as a function of temperature (T),
**characterised in that**
the temperature (T) is measured in a cavity within the edge frame (13) or the casement frame (11).

14. Method according to claim 13, **characterised in that** the closure element is equipped with a light sensor on the outside of the building, which is coupled to the controller (5, 50...52), and the shading is increased by activation of the drive unit (2) with the controller (5, 50...52) when the light intensity (L) increases and/or the shading is increased by activation of the drive unit (2) with the controller (5, 50...52) when the light intensity (L) diminishes.

15. Method according to claim 13 or 14, **characterised in that** the drive unit (2) is activated depending on a season with the controller (5, 50...52) which is configured therefor.

16. Method according to any one of claims 13 to 15, **characterised in that**
- the shading is increased in response to darkness (L1) regardless of the temperature (T),
- the shading is diminished in response to low ambient light (L2) regardless of the temperature (T),
- the shading is diminished in response to strong ambient light (L3) and low temperature (T1), and
- is strengthened in response to high ambient light (L3) and high temperature (T2) with the controller (5, 50...52) which is configured therefor.

17. Method according to any one of claims 13 to 16, **characterised in that** the controller (5, 50...52) is coupled to a charging circuit (7) of the accumulator (3), and the drive unit (2) is only activated as a function of the temperature (T) of the accumulator (3) while the accumulator (3) is not being charged or for a presettable time after the accumulator has been charged with the controller (5, 50...52) which is configured therefor, wherein the closure element is equipped with the accumulator (3) to supply energy to said drive unit (2), and the temperature sensor (4) is designed to measure the temperature (T) of the accumulator (3), and the controller (5, 50...52) is configured to activate the drive unit (2) as a function of the temperature (T) of the accumulator (3).

18. Method according to any one of claims 13 to 17, **characterised in that** the shading is controlled on the basis of at least one threshold value (SWT) for the temperature (T) and/or on the basis of at least one threshold value (SWL1, SWL2) for the light intensity (L) with the controller (5, 50...52) which is configured therefor.

19. Method according to claim 18, **characterised in that** a hysteraesis is provided for the at least one threshold value (SWT, SWL1, SWL2).

20. Method according to any one of claims 13 to 19, **characterised in that** in order to activate shading of a group of closure elements with the controllers (5, 50...52) which are configured therefor, the temperatures (T) and/or the light intensities (L) of one or more closure elements from the group is/are evaluated for controlling the drive units thereof (2).

21. Method according to claim 20, **characterised in that** the highest value, the lowest value or the average value of the temperature (T) within the group is considered for actuating the drive units (2) with the controllers (5, 50...52) which are configured therefor.

22. Method according to claim 20 or 21, **characterised in that** the highest value, the lowest value or the average value of the light intensity (L) within the group is considered for actuating the drive units (2) with the controllers (5, 50...52) which are configured therefor.

23. Method according to any one of claims 20 to 22, **characterised in that** different weightings are applied to the values for the temperatures (T) and/or the light intensities (L) of the closure elements.

24. Method according to any one of claims 20 to 23, **characterised in that** at least one controller (5, 50...52) within the group is configured to change control parameters of at least one other controller (5, 50...52).

25. Method according to claim 24, **characterised in that** the at least one controller (5, 50...52) is configured to change control parameters of at least one other controller (5, 50...52) when it activates the drive unit (2) assigned to it.

## Revendications

1. Élément de fermeture pour une ouverture de bâtiment, comprenant
- un châssis (13) pour le montage dans l'ouverture de bâtiment mentionnée,
- un cadre de battant (11) dans lequel sont disposées plusieurs vitres de fenêtres transparentes (9, 10, 18) éloignées les unes des autres,
- des moyens (1) pour l'ombrage de l'ouverture de bâtiment, qui sont disposés entre deux des vitres de fenêtres (9, 10, 18),
- un dispositif d'entraînement (2) qui est couplé avec les moyens d'ombrage (1),
- un capteur de température (4) qui est disposé à l'intérieur de l'élément de fermeture et
- un dispositif de commande (5, 50 ... 52) qui est conçu pour activer le dispositif d'entraînement (2) en fonction de la température (T),
**caractérisé en ce que**
le capteur de température (4) est disposé dans un espace creux du châssis (13) ou du cadre de battant (11) pour la mesure de la température dans l'espace creux.

2. Élément de fermeture selon la revendication 1, **caractérisé en ce que** l'espace creux, dans lequel est disposé le capteur de température (4), est obturé de manière étanche.

3. Élément de fermeture selon la revendication 1, **caractérisé en ce que** l'espace creux, dans lequel est disposé le capteur de température (4), comprend au moins une ouverture sur le côté de l'élément de fermeture orienté vers l'extérieur du bâtiment.

4. Élément de fermeture selon la revendication 1, **caractérisé en ce que** l'espace creux, dans lequel est disposé le capteur de température (4), comprend au moins une ouverture sur le côté de l'élément de fermeture orienté vers l'intérieur du bâtiment.

5. Élément de fermeture selon l'une des revendications 1 à 4, **caractérisé en ce que**
- celui-ci comprend un accumulateur (3) pour l'alimentation en énergie du dispositif d'entraînement (2) mentionné,
- le capteur de température (4) est conçu pour la mesure de la température (T) de l'accumulateur (3) et
- le dispositif de commande (5, 50 ... 52) est conçu pour activer le dispositif d'entraînement (2) en fonction de la température (T) de l'accumulateur (3).

6. Élément de fermeture selon la revendication 5, **caractérisé en ce que** le capteur de température (4) est disposé sur ou dans l'accumulateur (3) mentionné.

7. Élément de fermeture selon la revendication 5, **caractérisé en ce que** le capteur de température (4) est éloigné de l'accumulateur (3) mais est thermiquement couplé à celui-ci.

8. Élément de fermeture selon l'une des revendications 5 à 7, **caractérisé en ce que** l'accumulateur (3) comprend un circuit de protection pour l'arrêt d'urgence de l'accumulateur (3) avec un autre capteur de température disposé sur ou dans l'accumulateur (3).

9. Élément de fermeture selon l'une des revendications 1 à 8, **caractérisé en ce que** le dispositif de commande (5, 50 ... 52) est conçu pour renforcer l'ombrage par l'activation du dispositif d'entraînement (2) lorsque la température (T) augmente et/ou pour atténuer l'ombrage par l'activation du dispositif d'entraînement (2) lorsque la température (T) diminue.

10. Élément de fermeture selon l'une des revendications 1 à 9, **caractérisé par** un module photovoltaïque (6) pour l'alimentation en énergie du dispositif d'entraînement (2) ou pour la charge de l'accumulateur (3), qui est utilisé en outre comme un capteur photosensible.

11. Élément de fermeture selon l'une des revendications 1 à 10, **caractérisé par** un capteur de température (4) pour la mesure de la température interne du bâtiment ou par des moyens de saisie de celle-ci.

12. Élément de fermeture selon l'une des revendications 1 à 11, **caractérisé par** un module de communication (8) pour la communication avec d'autres éléments de fermeture.

13. Procédé pour l'ombrage d'une ouverture de bâtiment, qui est fermée par un élément de fermeture, qui comprend un châssis (13) pour le montage dans l'ouverture de bâtiment mentionnée, un cadre de battant (11), dans lequel sont disposées plusieurs vitres de fenêtres (9, 10, 18) éloignées les unes des autres, des moyens (1) pour l'ombrage de l'ouverture de bâtiment, qui sont disposés entre deux des vitres de fenêtres (9, 10, 18), et un dispositif d'entraînement (2), qui est couplé avec les moyens d'ombrage (1), un capteur de température (4), qui est disposé à l'intérieur de l'élément de fermeture et un dispositif de commande (5, 50 ... 52), le dispositif d'entraînement (2) étant activé par le dispositif de commande (5, 50... 52) en fonction de la température (T),
**caractérisé en ce que**
la température (T) est mesurée dans un espace creux à l'intérieur du châssis (13) ou du cadre de battant (11).

14. Procédé selon la revendication 13, **caractérisé en ce que** l'élément de fermeture est muni d'un capteur photosensible, du côté extérieur du bâtiment, couplé avec le dispositif de commande (5, 50 ... 52) et le dispositif de commande (5, 50 ... 52) permet de renforcer l'ombrage par l'activation du dispositif d'entraînement (2) lorsque l'intensité lumineuse (L) augmente et/ou d'atténuer l'ombrage par l'activation du dispositif d'entraînement (2) lorsque l'intensité lumineuse (L) diminue.

15. Procédé selon la revendication 13 ou 14, **caractérisé en ce que** le dispositif de commande (5, 50 ... 52) permet d'activer le dispositif d'entraînement (2) en fonction de la saison.

16. Procédé selon l'une des revendications 13 à 15, **caractérisé en ce que** le dispositif de commande (5, 50 ... 52) permet,
- de renforcer l'ombrage dans l'obscurité (L1) indépendamment de la température (T),
- d'atténuer l'ombrage dans une lumière ambiante faible (L2) indépendamment de la température (T),
- d'atténuer l'ombrage dans une lumière ambiante forte (L3) et à basse température (T1) et
- de renforcer l'ombrage dans une lumière ambiante (L3) et à haute température (T2).

17. Procédé selon l'une des revendications 13 à 16, **caractérisé en ce que** le dispositif de commande (5, 50 ... 52) est couplé avec un circuit de charge (7) d'un accumulateur (3) et le dispositif de commande (5, 50 ... 52) permet d'activer le dispositif d'entraînement (2) en fonction de la température (T) de l'accumulateur (3) seulement lorsque l'accumulateur (3) n'est pas chargé ou n'a pas été chargé pendant une période prédéterminée, l'élément de fermeture comprend l'accumulateur (3) pour l'alimentation en énergie du dispositif d'entraînement (2) mentionné et le capteur de température (4) est conçu pour la mesure de la température (T) de l'accumulateur (3) et le dispositif de commande (5, 50 ... 52) est conçu pour activer le dispositif d'entraînement (2) en fonction de la température (T) de l'accumulateur (3).

18. Procédé selon l'une des revendications 13 à 17, **caractérisé en ce que** le dispositif de commande (5, 50 ...52) permet de commander l'ombrage à l'aide d'au moins une valeur seuil (SWT) pour la température (T) et/ou à l'aide d'au moins une valeur seuil (SWL1, SWL2) pour l'intensité lumineuse (L).

19. Procédé selon la revendication 18, **caractérisé en ce que**, pour l'au moins une valeur seuil (SWT, SWL1, SWL2), une hystérésis est prévue.

20. Procédé selon l'une des revendications 13 à 19, **caractérisé en ce que**, pour l'ombrage d'un groupe d'éléments de fermeture, les dispositifs de commande (5, 50 ... 52) permettent d'analyser les températures (T) et/ou les intensités lumineuses (L) d'un élément de fermeture ou de plusieurs éléments de fermeture, afin de commander leurs dispositifs d'entraînement (2).

21. Procédé selon la revendication 20, **caractérisé en ce que** les dispositifs de commande (5, 50 ... 52) permettent d'utiliser la valeur maximale, la valeur minimale ou la valeur moyenne de la température (T) à l'intérieur du groupe pour la commande des dispositifs de commande (2).

22. Procédé selon la revendication 20 ou 21, **caractérisé en ce que** les dispositifs de commande (5, 50 ... 52) permettent d'utiliser la valeur maximale, la valeur minimale ou la valeur moyenne de l'intensité lumineuse (L) à l'intérieur du groupe pour la commande des dispositifs d'entraînement (2).

23. Procédé selon l'une des revendications 20 à 22, **caractérisé en ce que** les valeurs pour les températures (T) et/ou les intensités lumineuses (L) des éléments de fermeture sont pondérées différemment.

24. Procédé selon l'une des revendications 20 à 23, **caractérisé en ce qu'**au moins un dispositif de commande (5, 50 ... 52) à l'intérieur du groupe est conçu pour modifier les paramètres de commande d'au moins un autre dispositif de commande (5, 50 ... 52).

25. Procédé selon la revendication 24, **caractérisé en ce qu'**au moins un dispositif de commande (5, 50 ...52) est conçu pour modifier les paramètres de commande d'au moins un autre dispositif de commande (5, 50 ... 52) lorsqu'il active le dispositif d'entraînement (2) correspondant.
